# EUROPÄISCHE PATENTSCHRIFT

(11) **EP 1 657 428 B1**
(45) Veröffentlichungstag und Bekanntmachung des Hinweises auf die Patenterteilung: **26.11.2008**
(21) Anmeldenummer: 05106765.0
(22) Anmeldetag: 22.07.2005
(51) Int. Cl.: F02M 57/02, F02M 59/10

(54) **Kraftstoffeinspritzeinrichtung**
Fuel injection apparatus
Dispositif d'injection de carburant

(30) Priorität: 04.11.2004 DE 102004053274
(43) Veröffentlichungstag der Anmeldung: 17.05.2006
(73) Patentinhaber: ROBERT BOSCH GMBH, 70442 Stuttgart (DE)
(72) Erfinder: Magel, Hans-Christoph, 72793, Pfullingen (DE)

(56) Entgegenhaltungen:
- EP-A- 1 598 551
- WO-A-20/04003377
- WO-A-20/04088122
- WO-A-20/05015002

## Beschreibung

Die Erfindung betrifft eine Einrichtung zum Einspritzen von Kraftstoff in einen Brennraum einer Brennkraftmaschine mit einem Kraftstoffinjektor, nach den Merkmalen des Oberbegriffs des Anspruchs 1.

### Stand der Technik

Eine Kraftstoffeinspritzeinrichtung mit einem Kraftstoffinjektor mit den Merkmalen des Oberbegriffs geht aus WO 2004/088122 A1 und WO 2004/003377 A1 hervor. Der Kraftstoffinjektor weist dabei ein Einspritzventilglied mit einer Düsennadel, einen Druckverstärker mit einem Druckverstärkerkolben und eine Zumessventileinrichtung auf, wobei der Druckverstärker mittels der Zumessventileinrichtung angesteuert wird. Der Druckverstärkerkolben ist einem Druckverstärkerarbeitsraum, einem Druckverstärkersteuerraum und einem Druckverstärkerdruckraum ausgesetzt. Das Einspritzventilgliede ist mittels einer rückwärtigen Druckfläche einem Düsenfederraum ausgesetzt, der über eine Steuerleitung, die eine Drossel einschließt, mit dem Druckverstärkersteuerraum in Verbindung steht. Vom Druckverstärkerdruckraum führt eine hydraulische Verbindung zu einer an der Düsennadel ausgebildeten Druckschulter, die die Düsennadel in Richtung des Düsenfederraums in Öffnungsrichtung weist. Ein hydraulischer Füllpfad mit einem Rückschlagventil führt vom Düsenfederraum in den Druckverstärkerdruckraum. Ein der Düsenadel zugeordneter Dämpfungskolben ist einem Dämpfungsraum ausgesetzt, der über einen durch den Dämpfungskolben geführten Dämpfungs- und Füllpfad mit dem Düsenfederraum hydraulisch verbunden ist, Durch Betätigung der Zumessventileinrichtung wird der Druckverstärkersteuerraum in ein Niederdruck/Rücklaufsystem entlastet, so dass der an einer gegenüberliegenden Fläche des Druckverstärkerkolbens angreifende Systemdruck den Druckverstärkerkolben mit seiner kleineren Fläche in den Druckverstärkerdruckraum drückt. Dadurch wird der Druck in diesem Raum erhöht, der sich über die hydraulische Verbindung in den Düsennadeldruckraum fortsetzt und durch den erhöhten Druck die Düsennadel vom Düsennadelsitz abhebt. Die Öffnungsbewegung der Düsennadel wird durch den dem Dämpfungsraum ausgesetzten Dämpfungskolben gedämpft.

Bei der aus dem nachveröffentlichten Dokument EP 1598 551 A2 bekannten Kraftstoffeinspritzeinrichtung führt eine mit dem Druckverstärkersteuerraum verbundene Steuerleitung direkt in einen Dämpfungsraum, von dem aus über einen Dämpfungspfad eine hydraulische Verbindung mit einem Düsensteuerraum realisiert ist.

Aus der deutschen Offenlegungsschrift DE 102 29 415 A1 ist weiterhin eine Einrichtung zum Einspritzen von Kraftstoff in einen Brennraum einer Verbrennungskraftmaschine, mit einem Kraftstoffinjektor bekannt, der über eine Hochdruckquelle mit unter hohem Druck stehenden Kraftstoff beaufschlagbar und über ein Zumessventil betätigbar ist. Ein Einspritzventilglied, das in Schließrichtung durch eine Schließkraft beaufschlagt ist, ist von einem Druckraum umschlossen. Um die Öffnungsgeschwindigkeit des Einspritzventilglieds, zum Beispiel einer Düsennadel, zu dämpfen, ohne dass ein schnelles Schließen des Einspritzventilglieds beeinträchtigt würde, ist dem Einspritzventilglied ein von diesem unabhängig bewegbares Dämpfungselement zugeordnet, das einen Dämpfungsraum begrenzt und mindestens einen Überströmkanal zur Verbindung des Dämpfungsraums mit einem weiteren hydraulischen. Raum aufweist. Das Dämpfungselement kann als Dämpfungskolben ausgebildet sein, der von dem weiteren hydraulischen Raum umgeben ist.

Der Dämpfungsraum, der von einem separaten Dämpfungskolben oder dem Einspritzventilglied begrenzt sein kann, und der Dämpfungspfad mit der Dämpfungsdrossel werden auch als Dämpfungsmodul bezeichnet. Im Rahmen der vorliegenden Erfindung wurde herausgefunden, dass im Betrieb der Kraftstoffeinspritzeinrichtung die Temperatur in dem Dämpfungsmodul ansteigt. Der Temperaturanstieg im Dämpfungsmodul kann auf die Komprimierung des in dem Dämpfungsraum eingeschlossenen Kraftstoffvolumens und die Entspannungsverluste in der Dämpfungsdrossel zurückgeführt werden. Die erhöhte Temperatur im Dämpfungsmodul kann zu variablen Dämpfungseigenschaften und zu einem instabilen Injektorverhalten führen.

Aufgabe der vorliegenden Erfindung ist es, Vorkehrungen zu treffen, damit der aus den genannten Gründen erwärmte Kraftstoff nicht im Dämpfungsmodul verbleibt.

### Darstellung der Erfindung

Die Aufgabe der Erfindung wird mit den kennzeichnenden Merkmalen des Anspruchs 1 gelöst.

Der Dämpfungsraum, der von einem separaten Dämpfungskolben oder dem Einspritzventilglied begrenzt sein kann, und der Dämpfungspfad mit der Dämpfungsdrossel werden auch als Dämpfungsmodul bezeichnet. Im Rahmen der vorliegenden Erfindung wurde herausgefunden, dass im Betrieb der Kraftstoffeinspritzeinrichtung die Temperatur in dem Dämpfungsmodul ansteigt. Der Temperaturanstieg im Dämpfungsmodul kann auf die Komprimierung des in dem Dämpfungsraum eingeschlossenen Kraftstoffvolumens und die Entspannungsverluste in der Dämpfungsdrossel zurückgeführt werden. Die erhöhte Temperatur im Dämpfungsmodul kann zu variablen Dämpfungseigenschaften und zu einem instabilen Injektorverhalten führen. Durch die erfindungsgemäße Anbindung des Dämpfungspfads an den Füllpfad wird erreicht, dass der aus dem Dämpfungsraum verdrängte, erwärmte Kraftstoff bei der nächsten Befüllung des Druckverstärkerdruckraums über den Füllpfad in den Druckverstärkerdruckraum gelangt und in Folge eingespritzt wird. Der erwärmte Kraftstoff verbleibt also nicht in dem Dämpfungsmodul. Im Rahmen der vorliegenden Erfindung wird der Begriff Leitung gleichbedeutend mit dem Begriff Strömungsverbindungsmittel verwendet. Das heißt, bei einer Leitung im Sinne der Erfindung kann es sich auch um eine Bohrung oder einen Kanal handeln.

Über die Steuerleitung und den Füllpfadabschnitt gelangt, in Abhängigkeit von der Schaltstellung der Zumessventileinrichtung, mit Hochdruck beaufschlagter Kraftstoff in den Druckverstärkerdruckraum.

Vorzugsweise ist der Dämpfungspfad deutlich kürzer als der Füllpfad, insbesondere als der Füllpfadabschnitt.

Ein bevorzugtes Ausführungsbeispiel der Kraftstoffeinspritzeinrichtung ist dadurch gekennzeichnet, dass der Dämpfungsraum von einem Dämpfungskolben begrenzt wird, der einen Dämpfungsraumfüllpfad aufweist, über den der Dämpfungsraum befüllt wird. Der von dem Dämpfungspfad unabhängige Dämpfungsraumfüllpfad gewährleistet, dass der Dämpfungsraum mit neuem, kaltem Kraftstoff befüllt wird. Dadurch wird eine gute Durchspülung des Dämpfungsraums gewährleistet.

Weitere bevorzugte Ausführungsbeispiele der Kraftstoffeinspritzeinrichtung sind dadurch gekennzeichnet, dass die Zumessventileinrichtung und/oder das Einspritzventilglied und/oder der Druckverstärkerkolben in den Kraftstoffinjektor integriert sind/ist. Dadurch wird ein kompakter, multifunktioneller Injektor geschaffen.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.

### Zeichnung

Es zeigen:
- Figur 1: eine schematische Darstellung einer erfindungsgemäßen Kraftstoffeinspritzeinrichtung im Längsschnitt durch einen Injektor.

### Beschreibung der Ausführungsbeispiele

In Figur 1 ist ein Längsschnitt durch einen Common-Rail-Injektor 1 dargestellt, der über einen nur schematisch angedeuteten Hochdruckspeicherraum 2 mit unter hohem Druck stehenden Kraftstoff versorgt wird. Der Hochdruckspeicherraum 2 wird auch als Common-Rail oder als Kraftstoffhochdruckquelle bezeichnet. Vom Innenraum des Hochdruckspeicherraums 2 erstreckt sich eine Kraftstoffzuleitung 3 zu einem Druckübersetzer 5, der auch als Druckverstärker bezeichnet wird und in den Kraftstoffinjektor 1 integriert ist. Der Druckübersetzer 5 ist von einem Injektorgehäuse 6 umschlossen, das in den Figuren 1 und 2 nur schematisch angedeutet ist.

Das Injektorgehäuse 6 umfasst einen Injektorkörper 7, von dem in den Figuren 1 und 2 nur der Innenraum gezeigt ist, und einen Düsenkörper 8, der eine zentrale Führungsbohrung 9 aufweist. In der Führungsbohrung 9 ist ein Einspritzventilglied 10 hin und her bewegbar geführt, das auch als Düsennadel bezeichnet wird. Die Düsennadel 10 weist eine Spitze 11 auf, an der eine Dichtfläche ausgebildet ist, die mit einem Dichtsitz zusammenwirkt, der an dem in den Brennraum ragenden Ende des Düsenkörpers 8 ausgebildet ist. Wenn sich die Spitze 11 der Düsennadel 10 mit ihrer Dichtfläche in Anlage an dem Dichtsitz befindet, sind mindestens ein Spritzloch, insbesondere mehrere Spritzlöcher, in dem Düsenkörper 8 verschlossen.

Wenn die Düsennadelspitze 11 von ihrem Sitz abhebt, dann wird mit Hochdruck beaufschlagter Kraftstoff durch die Spritzlöcher in den Brennraum der Brennkraftmaschine eingespritzt. Die Öffnungsbewegung der Düsennadel 10 wird über eine Zumessventileinrichtung 12 gesteuert, die wiederum über ein Magnetventil angesteuert wird. Bei der Zumessventileinrichtung 12 handelt es sich um ein 3/2-Wegeventil, das in den Kraftstoffinjektor 1 integriert ist.

An der Düsennadel 10 ist eine Druckschulter 14 ausgebildet, die in einem Druckraum 15, der auch als Einspritzventilglieddruckraum bezeichnet wird, in dem Düsenkörper 8 angeordnet ist. Die Düsennadel 10 ist durch eine Düsenfeder 16 mit ihrer Spitze 11 gegen den zugehörigen Düsennadelsitz vorgespannt. Die Düsenfeder 16 ist in einen Düsenfederraum 17 aufgenommen, der in dem Injektorkörper 7 ausgespart ist. Der Druckraum 15 steht über einen Verbindungskanal 18 mit einem Druckverstärkerdruckraum 22 in Verbindung.

Der Druckverstärkerdruckraum 22 wird von einem Abschnitt einer zentralen Bohrung in dem Injektorkörper 7 gebildet, die zum Brennraum hin als Sackbohrung ausgebildet ist. An ihrem brennraumfernen Ende erweitert sich die Bohrung, um einen Druckverstärkersteuerraum 23 auszubilden. In der Sackbohrung ist ein Ende 24 eines Druckverstärkerkolbens 25 hin und her bewegbar aufgenommen. Das Ende 24 des Druckverstärkerkolbens 25 hat die Gestalt eines Kreiszylinders, der einen kleineren Durchmesser aufweist als ein anschließender Bund 21 des Druckverstärkerkolbens 25. Von der brennraumfernen Stirnseite des Bundes 21 ragt ein Stempel 20, an dessen Ende ein Federteller 19 ausgebildet ist, in einen Druckverstärkerarbeitsraum 26, der über die Kraftstoffzuleitung 3 mit der Kraftstoffhochdruckquelle 2 in Verbindung steht.

Der Druckerstärkerdruckraum 22 wird durch das brennraumnahe Ende des Kreiszylinders 24 des Druckerverstärkerkolbens 25 begrenzt. Der Druckverstärkersteuerraum 23 hat die Gestalt eines Ringraums, der sich um den Kreiszylinder 24 in dem Injektorkörper 7 erstreckt und durch die brennraumnahe Stirnfläche des Bundes 21 des Druckverstärkerkolbens 25 begrenzt wird. Die brennraumferne Stirnfläche des Bundes 21 des Druckverstärkerkolbens 25 begrenzt den Druckverstärkerarbeitsraum 26. Zwischen dem Federteller 19 und einem injektorgehäusefesten Anschlag 33 ist eine Düsenfeder 27 eingespannt, durch die das brennraumferne Ende des Druckverstärkerkolbens 25 gegen das Injektorgehäuse vorgespannt ist.

Der Druckverstärkersteuerraum 23 steht über eine Steuerleitung 28, in der eine Drossel 29 vorgesehen ist, mit dem Düsenfederraum 17 in Verbindung. Außerdem steht der Druckverstärkersteuerraum 23 über eine Verbindungsleitung 30 und das Zumessventil 12 sowie die Zuleitung 3 mit dem Hochdruckspeicherraum 2 in Verbindung. In der in Figur 1 dargestellten Stellung des Zumessventils 12 ist der Druckverstärkerkolben 25 druckausgeglichen und der Injektor 1 befindet sich im Ruhezustand.

Wenn das Zumessventil 12 in seine zweite Stellung gebracht wird, dann wird die Verbindungsleitung 30 mit einer Rücklaufleitung 31 in Verbindung gebracht, die mit einem Niederdruckbereich in Verbindung steht. Von der Steuerleitung 28 geht eine Verbindungsleitung 32 aus, in der ein Rückschlagventil 34 angeordnet ist, und die in den Verbindungskanal 18 mündet, der mit dem Druckverstärkerdruckraum 22 in Verbindung steht. Über die Verbindungsleitung 32 und das Rückschlagventil 34 wird der Druckverstärkerdruckraum 22 mit Kraftstoff aus dem Hochdruckspeicherraum 2 befüllt. Das Rückschlagventil 34 verhindert ein Rückströmen von Kraftstoff aus dem Druckverstärkerdruckraum 22.

Von der Verbindungsleitung 32 führt eine Verbindungsleitung mit einer Drossel 36 in einen Einspritzventilgliedsteuerraum 38, der in dem Düsenkörper 8 durch das brennraumferne Ende 41 eines Dämpferkolbens 42 begrenzt wird. Das brennraumnahe Ende 43 des Dämpferkolbens 42 ist ballig ausgebildet und liegt an dem brennraumfernen Ende der Düsennadel 10 an. In dem dargestellten Zustand ist eine zentrale Durchgangsbohrung 45 mit einer Drossel in dem Dämpferkolben 42 verschlossen. Der Dämpferkolben 42 wird durch die Düsenfeder 16 mit seinem brennraumnahen Ende 43 gegen das brennraumferne Ende der Düsennadel 10 gedrückt.

Bei dem in Figur 1 dargestellten Ausführungsbeispiel ist ein Dämpfungspfad, in dem die Drossel 36 angeordnet ist, mit 46 bezeichnet. Der Dämpfungspfad 46 mündet in die Verbindungsleitung 32, die zwischen dem Rückschlagventil 34 und der Steuerleitung 28 verläuft. Ein Füllpfad für den Druckverstärkerdruckraum 22 ist in Figur 1 mit 47 bezeichnet.

Der in Figur 1 dargestellte Kraftstoffinjektor 1 wird über das 3/2-Wegeventil 12 gesteuert. Im deaktivierten Ruhezustand des Injektors 1 ist der Druckverstärkersteuerraum 23 über die Verbindungsleitung 30 und das Zumessventil 12 mit demselben Systemdruck wie der Druckverstärkerarbeitsraum 26 beaufschlagt. Die Verbindung zum Rücklauf 31 ist geschlossen. Die Druckverstärkerkolbeneinheit 25 ist druckausgeglichen und es findet keine Druckverstärkung statt. Die Düsennadel 10 ist geschlossen.

Zur Aktivierung des Injektors 1 wird der Druckverstärkersteuerraum 23 druckentlastet. Dazu wird der Druckverstärkersteuerraum 23 von der Druckquelle 2 abgekoppelt und über die Verbindungsleitung 30 in den Rücklauf 31 druckentlastet. Der Druck in dem Druckverstärkerdruckraum 22 wird dabei entsprechend dem Übersetzungsverhältnis des Druckverstärkers 25 erhöht und über die Verbindungsleitung 18 in den Druckraum 15 an der Düsennadel 10 weitergeleitet. Die Düsennadel 10 beginnt zu öffnen, wobei Kraftstoff aus dem Dämpfungsraum 38 über die Drossel 36 verdrängt werden muss. Dadurch wird die Nadelöffnungsgeschwindigkeit verringert. Der sich bei der Entspannung über die Drossel 36 in den Dämpfungspfad 46 erwärmende Kraftstoff wird in den Füllpfad 47 vor das Rückschlagventil 34 geführt.

Solange der Druckverstärkersteuerraum 23, der auch als Rückraum des Druckverstärkerkolbens 25 bezeichnet wird, druckentlastet ist, bleibt der Druckverstärker 25 aktiviert und verdichtet den Kraftstoff in dem Druckverstärkerdruckraum 22. Der verdichtete Kraftstoff wird zur Düsennadel 10 weitergeleitet und eingespritzt.

Zum Beenden der Einspritzung wird durch das Steuerventil 12, das auch als Zumessventil bezeichnet wird, der Rückraum 23 vom Rücklauf 31 getrennt und mit dem Versorgungsdruck der Kraftstoffhochdruckquelle 2 beaufschlagt. Dadurch baut sich in der Verbindungsleitung 30 und dem Rückraum 23 Raildruck auf. Gleichzeitig fällt der Druck in dem Druckverstärkerdruckraum 22 und dem Druckraum 15 auf Raildruck ab. Die Düsennadel 10 schließt. Dabei trennt sich die Düsennadel 10 vom Dämpfungskolben 42 und führt eine schnelle Schließbewegung aus.

Der Dämpfungskolben 42 wird anschließend durch die Düsenfeder 16 zurückgestellt. Dabei wird der Dämpfungsraum 38 über die zentrale Durchgangsbohrung 45, die auch als Dämpfungsraumfüllpfad bezeichnet wird, und den geöffneten Dichtsitz zwischen dem Dämpfungskolben 42 und der Düsennadel 10 befüllt. Der Dämpfungsraumfüllpfad 45 ist so an die Steuerleitung 28 angebunden, dass die Befüllung mit neuem, kaltem Kraftstoff erfolgt. Dadurch ergibt sich eine erzwungene Durchspülung des Dämpfungsraums 38.

Nach dem Druckausgleich des Systems wird der Druckverstärkerkolben 25 durch die Druckverstärkerfeder 27 in seine Ausgangslage zurückgestellt, wobei der Druckverstärkerdruckraum 22 über den Füllpfad 47 mit dem Rückschlagventil 34 befüllt wird. Dieser Füllstrom ist so ausgebildet, dass dadurch die erwärmte Menge aus dem Dämpfungsraum 38 beziehungsweise dem Dämpfungspfad 46 in den Druckverstärkerdruckraum gefördert und in Folge eingespritzt wird.

## Patentansprüche

1. Einrichtung zum Einspritzen von Kraftstoff in einen Brennraum einer Brennkraftmaschine, mit einem Kraftstoffinjektor (1), der über eine Kraftstoffhochdruckquelle (2) mit unter hohem Druck stehenden Kraftstoff beaufschlagbar und über eine Zumessventileinrichtung (12) betätigbar ist, durch die der Druck in einem Druckverstärkersteuerraum (23) so steuerbar ist, dass der Druck in einem durch einen Druckverstärkerkolben (25) begrenzten Druckverstärkerdruckraum (22), der über einen Füllpfad (47), in dem ein Rückschlagventil (34) angeordnet ist, mit Kraftstoff aus der Kraftstoffhochdruckquelle (2) befüllbar ist und mit einem Einspritzventilglieddruckraum (15) in Verbindung steht, durch den Druckverstärkerkolben (25) so erhöht wird, dass ein Einspritzventilglied (10) zum Einspritzen von Kraftstoff öffnet, wobei der Druckverstärkersteuerraum (23) über eine Steuerleitung (28), die eine Drossel (29) einschließt und die über die Zumessventileinrichtung (12) mit der Kraftstoffhochdruckquelle (2) und mit einem Düsenfederraum (17) in Verbindung steht, wobei ein Dämpfungsraum (38) vorgesehen ist, aus dem Kraftstoff über einen Dämpfungspfad (46), in dem eine Dämpfungsdrossel (36) angeordnet ist, verdrängt wird, wobei der Dämpfungspfad (46) in einen Füllpfad (47) mündet, und wobei der Dämpfungspfad (46) an den Füllpfad (47) angebunden ist, **dadurch gekennzeichnet, dass** der Füllpfad (47) in eine Verbindungsleitung (32) mündet, welche zwischen dem Rückschlagventil (34) und der Steuerleitung (28) verläuft, so dass der bei einem Einspritzvorgang aus dem Dämpfungsraum (38) über die Dämpfungsdrossel (36) verdrängte Kraftstoff über den Dämpfungspfad (46) in den Füllpfad (47) des Druckverstärkerdruckraums (22) gelangt.

2. Kraftstoffeinspritzeinrichtung nach Anspruch 1, **dadurch gekennzeichnet, dass** der Dämpfungsraum (38) von einem Dämpfungskolben (42) begrenzt wird, der einen Dämpfungsraumfüllpfad (45) aufweist, über den der Dämpfungsraum (38) befüllt wird.

3. Kraftstoffeinspritzeinrichtung nach Anspruch 1 oder 2, **dadurch gekennzeichnet, dass** die Zumessventileinrichtung (12) und/oder das Einspritzventilglied (10) und/oder der Druckverstärkerkolben (25) in den Kraftstoffinjektor (1) integriert sind/ist.

## Claims

1. Device for the injection of fuel into a combustion chamber of an internal combustion engine, having a fuel injector (1) which can be loaded with highly pressurized fuel via a high-pressure fuel source (2) and can be actuated via a metering-valve device (12), by which the pressure in a pressure-intensifier control space (23) can be controlled in such a way that the pressure in a pressure-intensifier pressure space (22) which is delimited by a pressure-intensifier piston (25), can be filled with fuel from the high-pressure fuel source (2) via a filling path (47), in which a non-return valve (34) is arranged, and is connected to an injection-valve element pressure space (15) is increased by the pressure-intensifier piston (25) in such a way that an injection-valve element (10) opens for the injection of fuel, the pressure-intensifier control space (23) being connected via a control line (28) which comprises a restrictor (29) and via the metering-valve device (12) to the high-pressure fuel source (2) and to a nozzle-spring space (17), a damping space (38) being provided, from which fuel is displaced via a damping path (46), in which a damping restrictor (36) is arranged, the damping path (46) opening into a filling path (47), and the damping path (46) being attached to the filling path (47), **characterized in that** the filling path (47) opens into a connecting line (32) which extends between the non-return valve (34) and the control line (28), with the result that the fuel which is displaced from the damping space (38) via the damping restrictor (36) during an injection operation passes via the damping path (46) into the filling path (47) of the pressure-intensifier pressure space (22).

2. Fuel injection device according to Claim 1, **characterized in that** the damping space (38) is delimited by a damping piston (42) which has a damping-space filling path (45), via which the damping space (38) is filled.

3. Fuel injection device according to Claim 1 or 2, **characterized in that** the metering-valve device (12) and/or the injection-valve element (10) and/or the pressure-intensifier piston (25) are/is integrated into the fuel injector (1).

## Revendications

1. Installation pour injecter du carburant dans la chambre de combustion d'un moteur à combustion interne comportant un injecteur de carburant (1) recevant du carburant mis à une pression élevée par une source de haute pression de carburant (2) et actionnée par une installation de soupape de dosage (12) qui commande la pression dans une chambre de commande d'amplification de pression (23) pour que la pression dans une chambre d'amplification de pression (22) délimitée par un piston amplificateur de pression (25), chambre qui reçoit du carburant de la source de carburant à haute pression (2) par l'intermédiaire d'un chemin de remplissage (47) équipé d'un clapet antiretour (34), et qui communique avec une chambre de pression (15) d'aiguille d'injecteur qui soulève le piston amplificateur de pression (25) pour ouvrir l'aiguille d'injecteur (10) et injecter du carburant,
la chambre de commande d'amplification de pression (23) étant reliée par une conduite de commande (28) qui comporte un organe d'étranglement (29) et est reliée par l'installation de soupape de dosage (12) à la source de carburant à haute pression (2) et à une chambre à ressort de buse (17),
une chambre d'amortissement (38) étant prévue à partir de laquelle du carburant est refoulé par un chemin d'amortissement (46) équipé d'une soupape d'amortissement (36),
le chemin d'amortissement (46) débouchant dans un chemin de remplissage (47), et
le chemin d'amortissement (46) étant relié au chemin de remplissage (47),
**caractérisée en ce que**
le chemin de remplissage (47) débouche dans une conduite de liaison (32) passant entre le clapet antiretour (34) et la conduite de commande (28) de façon que le carburant refoulé de la chambre d'amortissement (38) au moment d'une opération d'injection à travers l'organe d'étranglement d'amortissement (36), arrive par le chemin d'amortissement (46) dans le chemin de remplissage (47) de la chambre d'amplification de pression (22).

2. Installation d'injection de carburant selon la revendication 1,
**caractérisée en ce que**
la chambre d'amortissement (38) est délimitée par un piston d'amortissement (42) comportant un chemin de remplissage de la chambre d'amortissement (45) par lequel on remplit la chambre d'amortissement (38).

3. Installation d'injection de carburant selon la revendication 1 ou 2,
**caractérisée en ce que**
l'installation à soupape de dosage (12) et/ou l'aiguille d'injecteur (10) et/ou le piston amplificateur de pression (25) sont intégrés dans l'injecteur de carburant (1).
